# EUROPÄISCHE PATENTSCHRIFT

(11) **EP 0 659 504 B1**
(45) Veröffentlichungstag und Bekanntmachung des Hinweises auf die Patenterteilung: **20.01.1999**
(21) Anmeldenummer: 94118953.2
(22) Anmeldetag: 01.12.1994
(51) Int. Cl.: B22D 37/00

(54) **Verfahren zur Nachpositionierung eines Giesssystems bei einem ballenpressenden Form- und Fördersystem**
Method for repositioning of a casting system for a form- and transportsystem which presses balers
Procédé de repositionnement d'un système à couler pour un système à couler et de transport, qui presses de balles

(30) Priorität: 07.12.1993 DE 4341593
(43) Veröffentlichungstag der Anmeldung: 28.06.1995
(73) Patentinhaber: ABB PATENT GmbH, 68309 Mannheim (DE)
(72) Erfinder: Sesing, Ralf, Dr., D-49448 Marl (DE)
(74) Vertreter: Rupprecht, Klaus, Dipl.-Ing.

(56) Entgegenhaltungen:
- EP-A- 0 265 206
- DE-A- 4 103 243
- DE-A- 4 202 020
- BBC-NACHRICHTEN, Bd. 66, Nr. 7, 1984, MANNHEIM (D), Seiten 252-262, XP000577299 G.W. DREES, P. HILDENBRAND: "Giesspiegelregelung beim Guss von Formstücken"

## Beschreibung

Die Erfindung bezieht sich auf ein verfahren zur Nachpositionierung eines Gießsystems bei einem ballenpressenden Form- und Fördersystem gemäß dem Oberbegriff des Anspruchs 1.

Ein solches verfahren zur Nachpositionierung eines Gießsystems bei einem ballenpressenden Form- und Fördersystem ist aus der DE 42 02 020 A1 bekannt. Dort ist zum dosierten Abgießen von Flüssigmetall ein Bodenloch des Gießsystems über einem Gießtrichter der auf einem Fördersystem befindlichen Gußform angeordnet. Die Position des Bodenlochs über dem Gießtrichter wird überprüft und die Positionsabweichungen werden erfaßt, sobald ein Form- und Förderprozeß eines Formballens beendet ist und sich der Formballen in Ruhe befindet. Eine Positionsveränderung erfolgt erst nach beendetem Gießvorgang und während des nächsten Form- und Förderprozesses eines Formballens.

Aus der BBC-Nachrichten, 1984, Vol.66, Seiten 258-262 "Gießspiegelregelung beim Guß von Formstücken" von G.W. Drees und P. Hildenbrand ist es bekannt, eine Videokamera zur Feststellung des Füllstandes im Gießtrichter heranzuziehen. Ein nachgeschaltetes optoelektronisches Meß- und Sensorsystem (Bildauswertung) digitalisiert das Videobild punktweise in Hell-Dunkel-Anteile. Der Gießstrahl vom Bodenloch des Gießsystems in den Trichter wird ausgeblendet. Die Flüssigmetallhöhe im Gießtrichter wird aus der Flüssigmetallfläche (Dunkel-Anteile) bestimmt.

Aus der EP 02 65 206 B1 sind eine Vorrichtung und ein Verfahren zum Regulieren des Gießens von geschmolzenem Metall in einzelne Gießformen bekannt, wobei Bild-Flächen-Informationen während vorher bestimmter Abtast-Intervalle für einen Gießvorgang erzeugt werden. Reguliermittel zur Einstellung des Fließens der Metallschmelze sprechen auf Differenzwerte zwischen erfaßten Bild-Flächen-Informationen und Bezugs-Flächen-Werten an. Dabei ist jeder Regulierwert eine Funktion des Differenzwertes für sein zugeordnetes Abtast-Intervall und eines Regulier-Voreinstellungs-Wertes für dieses Abtast-Intervall basierend auf vorgewählten Gießparametern von wenigstens einem vorangegangenen Gießvorgang.

Aus der EP 02 69 591 B1 ist ein Verfahren zur Steuerung des Gießens einer Metallschmelze in Gußformen bekannt, bei dem ein Abtasten der Oberseite der Gußformen während deren fortschreitenden Bewegung zur Gießstation erfolgt, um die Gießtrichter zu ermitteln. Der Restweg der jeweiligen Gußform bis zur Gießstation wird bestimmt. Der Gießkessel wird aufgrund der Bestimmung des von der jeweiligen Gußform noch zurückzulegenden Restweges in eine Stellung genau über der Endposition dieser Gußform in der Gießstation bewegt.

Aus der DE-A-41 03 243 ist ein Verfahren zur Steuerung des Gießens einer Flüssigkeit aus einem Gefäß in einzelne Gießformen bekannt. Ein System beobachtet mittels einer Kamera den tatsächlichen Pegel des geschmolzenen Metals im Eingußtrichter der Gießform im Verlauf eines Gußvorganges.

Die Kamera kann auf eine Fläche an der Oberseite der Gußform um den Eingußtrichter herum fokussiert werden, so daß ein Verschütten oder Verspritzen von geschmolzenem Metall beim Guß mit erfaßt wird.

Der Erfindung liegt die Aufgabe zugrunde, ein Verfahren zur Nachpositionierung eines Gießsystems bei einem ballenpressenden Form- und Fördersystem der eingangs genannten Art anzugeben, bei dem fehlerhafte Messungen ausgeschlossen und etwa auftretende Meßungenauigkeiten eliminiert werden.

Diese Aufgabe wird in Verbindung mit den Merkmalen des Oberbegriffes erfindungsgemäß durch die im Kennzeichen des Anspruchs 1 angegebenen Merkmale gelöst.

Die mit der Erfindung erzielbaren Vorteile bestehen insbesondere darin, daß das Verfahren keinen weiteren Geräte-Mehraufwand zusätzlich zur Gießspiegelregelung erfordert. Die Videokamera und die Bildauswertung für das Videobild werden vorteilhaft sowohl zur Bestimmung der Flüssigmetallhöhe im Gießtrichter (= Gießspiegel-Isthöhe) für die Gießspiegelregelung als auch zur Ermittlung von Abweichungen zwischen der Position des Bodenlochs des Gießsystems und der Position des Gießtrichters der Gußform herangezogen. Durch das Nachpositionieren während einer Modellreihe werden Ballendickentoleranzen vorteilhaft und einfach ausgeglichen, wenn ein vorgegebener Toleranzbereich hinsichtlich der Differenz zwischen der Gießsystem-Position und der Gießtrichter-Position überschritten ist. Falsche Messungen werden erkannt und Meßwertverfälschungen vermieden.

Eine vorteilhafte Ausgestaltung der Erfindung ist im Unteranspruch gekennzeichnet.

Die Erfindung wird nachstehend anhand der in der Zeichnung dargestellten Ausführungsbeispiele erläutert. Es zeigen:
- Figur 1: eine Anlage zur Positionierung eines Gießsystems bei einem ballenpressenden Form- und Fördersystem,
- Figur 2: ein zur Gießspiegelregelung und Nachpositionierung des Gießsystems herangezogenes Videobild,
- Figur 3: ein Videobild, bei dem die Lage des Gießtrichters verändert ist,
- Figur 4: ein Videobild, bei dem die Flüssigmetalloberfläche und die Ballenoberfläche verschmutzt sind,
- Figur 5: ein Videobild, bei dem der Gußtrichter noch nicht gefüllt ist.

Bei ballenpressenden Form- und Fördersystemen (im allgemeinen als kastenlose Formanlagen bezeichnet) ergibt sich die zum Gießen notwendige Position der Gießeinrichtung als Summe aller Ballendicken zwischen Formanlage und dem Gießtrichter der in Gießposition befindlichen Gußform. Die Dicke der einzelnen Ballen variiert abhängig von der Beschaffenheit des Formsandes usw. absolut um wenige Millimeter. Somit ergibt sich bei einer Serie gleicher Modelle von Zeit zu Zeit die Notwendigkeit, das Gießsystem neu zu positionieren, wenn die Gießtrichterposition nicht mehr mit der Position der Gießeinrichtung übereinstimmt.

Schließt man den Fall eines Modellwechsels aus, bei dem sich die Gießpositon von Abguß zu Abguß um die Dickendifferenz der Ballen des alten und des neuen Modells verschiebt, kann man davon ausgehen, daß bei korrekt positionierter Gießeinrichtung die nächsten Gießformen ohne Korrektur der Gießposition gegossen werden können. Es reicht daher aus, das Gießsystem lediglich dann neu zu positionieren, wenn die Abweichung zwischen Gießtrichterposition und Gießsystemposition ein bestimmtes festgelegtes Toleranzband verläßt.

Zur Bestimmung der Gießposition ist die Position des Gießtrichters des Formballens relativ zur Gießsystemposition zu bestimmen. Diese Messung erfolgt beim Gießen. Anschließend ist die Abweichung der realen Gießposition von der gewünschten Gießposition zu ermitteln. Abschließend erfolgt gegebenenfalls die Positionsveränderung des Gießsystems entsprechend dem Ergebnis des vorstehenden Verfahrensschrittes. Dies geschieht nach erfolgtem Abguß.

In Figur 1 ist eine Anlage zur Positionierung eines Gießsystems bei einem ballenpressenden Form- und Fördersystem dargestellt. Es sind mehrere, mittels eines kastenlosen, ballenpressenden Formsystems hergestellte Formballen 1 zu erkennen, die Gußformen mit Gießtrichtern bilden. Die Formballen 1 werden über ein Fördersystem 3 zu einem Gießsystem 4 transportiert. Das Gießsystem 4 weist einen Flüssigmetallspeicher mit Bodenloch und Stopfen zum Verschließen des Bodenlochs auf und kann mittels eines Positioniersystems 5a in x- und y-Richtung verschoben werden, d.h. in Transportrichtung des Fördersystems 3 (= x-Richtung) und quer hierzu (= y-Richtung). Eine Stopfenregelung 5b dient zur Betätigung des Stopfens, d.h. zum geregelten Öffnen und Schließen des Bodenlochs und damit zum dosierten Abgießen des Flüssigmetalls. Zur Gießspiegelregelung und zur Bestimmung der Position der Gießtrichter in Relation zum Gießsystem dient eine mit dem Gießsystem verbundene Videokamera 6. Beim Verfahren des Gießsystems wird die Videokamera 6 in gleicher Weise verfahren.

Die Signale der Videokamera 6 gelangen zu einer Bildauswertung 7, die während des Gießvorganges das gesamte Videobild (siehe Ziffer 12 gemäß Figur 2) optisch aufbereitet und aus der sichtbaren Flüssigmetalloberfläche (siehe B gemäß Figur 2) die aktuelle Flüssigmetallhöhe im Gießtrichter bestimmt und der Stopfregelung 5b zuführt. Zur Ermittlung der aktuellen Flüssigmetallhöhe im Gießtrichter wird der im Videobild erkennbare Gießstrahl (siehe Ziffer 15 gemäß Figur 2) ausgeblendet, um Meßwertverfälschungen zu vermeiden. Auf diese Weise wird die Gießleistung des Gießsystems automatisch dem Schluckvermögen der Gußform angepaßt.

Innerhalb des von der Videokamera 6 erfaßten Videobildes ist eine Meßzone (siehe Ziffer 16 gemäß Figur 2) derart definiert, daß z.B. bei einem korrekt über dem Gießtrichter positionierten Gießsystem die sichtbare Formballenoberfläche innerhalb der Meßzone (siehe C gemäß Figur 2) der sichtbaren Flüssigmetalloberfläche im Gießtrichter innerhalb der Meßzone (siehe D gemäß Figur 2) entspricht. Stellt man bei einer nachfolgenden Messung eine Abweichung vom ursprünglich definierten Flächenverhältnis zwischen sichtbarer Formballenoberfläche in der Meßzone und sichtbarer Flüssigmetalloberfläche in der Meßzone fest, so ist diese Abweichung ein Maß für die Abweichung zwischen der Position des Bodenlochs des Gießsystems und der Position des Gießtrichters der Gußform. Das Ergebnis dieser vorstehend beschriebenen Flächenmessung wird einem Kontrollsystem, bestehend aus einer Histogrammauswertung 8 für die Meßzone, einer Flächenbewertung 9, einer Meßwertgewichtung 10 und einer Positionsberechnung 11 für die Koordinatenvorgabe an das Positioniersystem 5a zugeführt.

In der Histogrammauswertung 8 wird über die Verteilung der Flüssigmetalloberfläche in x-Richtung und die Verteilung der Formballenoberfläche in x-Richtung die Gültigkeit der Messung überprüft, um durch auf die Formballenoberfläche gespritztes Metall oder durch Schlacke auf der Flüssigmetalloberfläche verursachte fehlerhafte Messungen auszuschließen.

Bei fehlerfreier Messung wird mittels einer Flächenbewertung 9 aus dem Flächenverhältnis zwischen sichtbarer Formballenoberfläche in der Meßzone und sichtbarer Flüssigmetalloberfläche in der Meßzone die Abweichung der aktuellen Ist-Gießposition des Gießsystems von der Position des Gießtrichters ermittelt.

Um etwa auftretende Meßungenauigkeiten zu eliminieren, wird für die Positionierung des Gießsystems nicht ausschließlich die einzelne, gerade aktuelle Messung herangezogen, sondern es werden unter Einsatz der Meßwert-Gewichtung 10 sowohl die aktuelle Messung als auch mehrere zurückliegende Messungen mit gleicher oder unterschiedlicher Gewichtung herangezogen (wobei die aktuelle Messung zweckmäßig mit höherem Gewicht berücksichtigt wird als zurückliegende Messungen). Auf diese Art und Weise wird z.B. ein gleitender Mittelwert über die Positionsabweichung gebildet und es wird verhindert, daß das Gießsystem ständig verfahren wird. Erst wenn die Differenz zwischen Gießsystemposition und Gießtrichterposition eine festgelegte Toleranzgrenze überschreitet, wird das Gießsystem nachpositioniert.

Entsprechend der so ermittelten Abweichung werden von der Positionsberechnung 11 entsprechende Koordinatensignale berechnet und an das Positionierungssystem 5a des Gießsystems 4 gegeben. Der Positionsberechnung 11 liegen hierzu beispielsweise off-line ermittelte Zusammenhänge zwischen den Flächenverhältnissen und den Koordinaten für die Nachpositionierung vor. Ferner ist es auch möglich, daß die Nachpositionierung ausschließlich on-line im Sinne eines "selbstlernenden Systems" erfolgt, indem für das Verfahren des Gießsystems eine festgelegte Wegstrecke (oder eine festgelegte Zeit für den Betrieb der Gießsystem-Antriebe) vorgegeben wird und in den nachfolgenden Meßintervallen die Wirkungen dieser Vorgaben ausgewertet werden, d.h. es wird überprüft, ob sich die Abweichung zwischen Gießsystemposition und Gießtrichterposition im gewünschten Umfang verringert hat. In Abhängigkeit des Ergebnisses dieser Auswertungen erfolgt gegebenenfalls eine Korrektur der festgelegten Wegstrecken( oder der festgelegten Zeit).

Die Richtung zur Nachpositionierung des Gießsystems läßt sich in einfacher Weie daraus ermitteln, welche der Flächen innerhalb der Meßzone sich vergrößert hat. Hat sich z.B. die Flüssigmetalloberfläche in Relation zur Formballenoberfläche vergrößert, ist eine Nachpositionierung entgegen der Transportrichtung (x-Richtung) des Fördersystems 3 notwendig. Hat sich die Formballenoberfläche in Relation zur Flüssigmetalloberfläche vergrößert (wie in Figur 3 gezeigt), ist eine Nachpositionierung in der Transportrichtung x des Fördersystems notwendig. Diese Nachpositionierungen gelten für eine in Transportrichtung x sehene Videokamera.

Vorstehend wird beispielhaft stets von einem Verhältnis bzw. Faktor Formballenoberfläche C/Flüssigmetalloberfläche D innerhalb der Meßzone 16 von 1 (d.h. C=D) ausgegangen (bei korrekt positioniertem Gießsystem). Es sind selbstverständlich auch andere Faktoren vorgebbar.

In Figur 2 ist ein zur Gießspiegelregelung und Nachpositionierung des Gießsystems herangezogenes Videobild dargestellt. Auf dem Videobild 12 des Bildschirms 13 ist der Gießtrichterrand 14 des Gießtrichters einer Gußform zu erkennen. Die sichtbare Formballenoberfläche ist mit A bezeichnet. Aus der sichtbaren Flüssigmetalloberfläche B (und den bekannten Abmessungen des Gießtrichters) wird die Flüssigmetallhöhe im Gießtrichter ermittelt, wobei der gestrichelt angedeutete Gießstrahl 15 ausgeblendet wird. Die Meßzone 16 ist z.B. derart definiert, daß bei korrekter Gießtrichterposition unterhalb des Bodenlochs des Gießsystems die sichtbare Formballenoberfläche C innerhalb der Meßzone gleich der sichtbaren Flüssigmetalloberfläche D innerhalb der Meßzone ist. Zur Ermittlung der Abweichung zwischen Gießsystemposition und Gießtrichterposition wird der Gießstrahl 15 selbstverständlich nicht ausgeblendet, wie nachfolgend noch unter Figur 5 ersichtlich ist. Die Transportrichtung des Fördersystems ist mit x bezeichnet.

In Figur 3 ist ein Videobild dargestellt, bei dem die Lage des Gießtrichters verändert ist, d.h. der Gießtrichterrand 14 und die sichtbare Flüssigmetalloberfläche B sind innerhalb des Videobildes 12 nach oben "gewandert". Für die Ermittlung der Flüssigmetallhöhe im Gießtrichter verursacht diese Änderung keinen Meßfehler. Wie jedoch zu erkennen ist, ist die sichtbare Flüssigmetalloberfläche D innerhalb der Meßzone 16 wesentlich kleiner als die sichtbare Formballenoberfläche C innerhalb der Meßzone. Aus dem Verhältnis von D zu C läßt sich die Abweichung zwischen Gießsystemposition und Gießtrichterposition ermitteln.

In Figur 4 ist ein Videobild dargestellt, bei dem die Flüssigmetalloberfläche und die Ballenoberfläche verschmutzt sind. Wie zu erkennen ist, befindet sich ein Metallspritzer 17 auf der Formballenoberfläche C innerhalb der Meßzone 16. Ferner befindet sich Schlacke 18 auf der Flüssigmetalloberfläche D innerhalb der Meßzone. Diese Verschmutzungen verfälschen das Meßergebnis, denn der Metallspritzer 17 verkleinert die sichtbare Formballenoberfläche C und die Schlacke 18 verkleinert die sichtbare Flüssigmetalloberfläche D. Mittels der Histogrammauswertung 8 werden derartige falsche Messungen erkannt.

In Figur 5 ist ein Videobild dargestellt, bei dem der Gießtrichter noch nicht mit Flüssigmetall gefüllt ist. Es sind der Gießtrichterrand 14, der Gießstrahl 15 und die Meßzone 16 zu erkennen. Vorteilhaft wird auch bei noch nicht gefülltem Gießtrichter eine einwandfreie Messung von Formballenoberfläche C und Flüssigmetalloberfläche D innerhalb der Meßzone gewährleistet, da sich der Gießstrahl 15 bezüglich der y-Koordinate (Querrichtung zur Transportrichtung x) in Bildmitte befindet und seine Breite b größer als die Breite a der Meßzone 16 ist.

## Patentansprüche

1. Verfahren zur Nachpositionierung eines Gießsystems bei einem ballenpressenden Form- und Fördersystem, wobei die Abweichung zwischen der Position des Bodenlochs eines Gießsystems und der Position des Gießtrichters einer Gußform während des Gießens ermittelt und nach erfolgtem Abguß die Position des Gießsystems entsprechend dieser Abweichung verändert wird, wenn die Abweichung einen Toleranzwert überschreitet, dadurch gekennzeichnet, daß in einem zur Ermittlung der Flüssigmetallhöhe im Gießtrichter für eine Gießspiegelregelung dienenden Videobild (12) eine Meßzone (16) derart definiert wird, daß bei einem korrekt über einem Gießtrichter positionierten Gießsystem das Flächenverhältnis zwischen der sichtbaren Formballenoberfläche (C) innerhalb der Meßzone und der sichtbaren Flüssigmetalloberfläche (D) innerhalb der Meßzone einem vorgebbaren Faktor entspricht und indem bei erneuten Messungen festgestellte Abweichungen der Flächenverhältnisse vom vorgebbaren Faktor als Maß für die Abweichung zwischen Gießsystemposition und Gießtrichterposition herangezogen werden, wobei die Breite (a) der Meßzone (16) schmaler als die Breite (b) des Gießstrahles (15) ist, daß das Ergebnis einem Kontrollsystem, bestehend aus einer Histogrammauswertung (8) für die Meßzone, einer Flächenbewertung (9), einer Meßwertgewichtung (10) und einer Positionsberechnung (11) für die Koordinatenvorgabe an das Positioniersystem (5a) zugeführt wird, wobei mittels der Histogrammauswertung (8) die Verteilung der Formballenoberfläche (C) und/oder der Flüssigmetalloberfläche (D) innerhalb der Meßzone (16) überprüft wird, um eventuelle Verunreinigungen der Formballenoberfläche und/oder der Flüssigmetalloberfläche zu ermitteln und wobei für die Positionierung des Gießsystems nicht ausschließlich die einzelne, gerade aktuelle Messung, sondern unter Einsatz der Meßwert-Gewichtung (10) sowohl die aktuelle Messung als auch mehrere zurückliegende Messungen mit gleicher oder unterschiedlicher Gewichtung berücksichtigt werden.

2. Verfahren nach Anspruch 1, dadurch gekennzeichnet, daß die Koordinaten für die Nachpositionierung mittels off-line bestimmter Zusammenhänge zwischen Abweichungen des Flächenverhältnisses zwischen Formballenoberfläche (C) und Flüssigmetalloberfläche (D) innerhalb der Meßzone (16) und Abweichung zwischen Gießsystemposition und Gießtrichterposition bestimmt werden.

## Claims

1. Method of repositioning a pouring system in a bale-pressing moulding and conveying system, the deviation between the position of the bottom hole of a pouring system and the position of the sprue of a casting mould being determined during the pouring, and, after pouring-off is effected, the position of the pouring system being changed in accordance with this deviation if the deviation exceeds a tolerance value, characterized in that, in a video image (12) which serves to determine the liquid-metal height in the sprue for regulating the pouring level, a measuring zone (16) is defined in such a way that, when a pouring system is correctly positioned above a sprue, the area ratio between the visible mould-bale surface (C) inside the measuring zone and the visible liquid-metal surface (D) inside the measuring zone corresponds to a predeterminable factor, and by [sic] deviations of the area ratios from the predeterminable factor, which deviations are detected during renewed measurements, are used as a measure of the deviation between pouring-system position and sprue position, the width (a) of the measuring zone (16) being narrower than the width (b) of the pouring stream (15), in that the result is fed to a control system, consisting of a histogram analysis (8) for the measuring zone, an area evaluation (9), a measured-value weighting (10) and a position calculation (11) for the coordinate setpoint input to the positioning system (5a), in which arrangement the distribution of the mould-bale surface (C) and/or of the liquid-metal surface (D) inside the measuring zone (16) is checked by means of the histogram analysis (8) in order to determine any contamination of the mould-bale surface and/or of the liquid-metal surface, and, for the positioning of the pouring system, it is not just the individual measurement which is current at any instant that is taken into account, but rather, with the use of the measured-value weighting 110), both the current measurement and a plurality of previous measurements with the same or different weighting are taken into account.

2. Method according to Claim 1, characterized in that the coordinates for the repositioning are determined by means of correlations determined off-line between deviations of the area ratio between mould-bale surface (C) and liquid-metal surface (D) inside the measuring zone (16) and a deviation between pouring-system position and sprue position.

## Revendications

1. Procédé de repositionnement d'un système de coulée dans un système de transport et de moulage en mottes, dans lequel on détermine l'écart entre la position du trou de coulée d'un système de coulée et la position de l'entonnoir de coulée d'un moule pendant la coulée et, une fois la coulée terminée, on modifie la position du système de coulée en fonction de cet écart, lorsque l'écart dépasse une valeur de tolérance, caractérisé par le fait que dans une image vidéo (12) servant à déterminer la hauteur de métal liquide dans l'entonnoir de coulée pour une régulation du niveau de coulée, on définit une zone de mesure (16) telle que, lorsque le système de coulée est correctement positionné au-dessus de l'entonnoir de coulée, le rapport de surfaces entre la surface visible (C) de la motte à l'intérieur de la zone de mesure et la surface visible (D) du métal liquide à l'intérieur de la zone de mesure corresponde à un facteur prédéterminé et on utilise comme valeur pour l'écart entre la position du système de coulée et la position de l'entonnoir de coulée les écarts entre les rapports de surfaces et le facteur prédéterminé constatés lors de nouvelles mesures, la largeur (a) de la zone de mesure (16) étant inférieure à la largeur (b) du jet de coulée (15), par le fait que l'on transmet le résultat à un système de contrôle comprenant un module de d'exploitation d'histogrammes (8) pour la zone de mesure, un module d'exploitation de surface (9), un module de pondération des résultats de mesure (10) et un module de calcul de position (11) pour l'indication de coordonnées au système de positionnement (5a), la répartition de la surface de la motte (C) et/ou de surface du métal liquide (D) à l'intérieur de la zone de mesure (16) étant contrôlée à l'aide du module d'exploitation d'histogrammes (8) afin de déceler d'éventuelles impuretés de la surface de la motte et/ou de la surface du métal liquide. non seulement la mesure actuelle individuelle, mais aussi la mesure actuelle en utilisant la pondération du résultat de mesure (10) et plusieurs mesures antérieures de même poids ou de poids différent étant prises en compte pour le positionnement du système de coulée.

2. Procédé selon la revendication 1, caractérisé par le fait que l'on détermine les coordonnées pour le repositionnement à l'aide de relations établies hors-ligne entre des écarts du rapport de surfaces entre la surface de la motte (C) et la surface du métal liquide (D)à l'intérieur de la zone de mesure (16) et de l'écart entre la position du système de coulée et la position de l'entonnoir de coulée.
